# EUROPÄISCHE PATENTSCHRIFT

(11) **EP 1 839 858 B1**
(45) Veröffentlichungstag und Bekanntmachung des Hinweises auf die Patenterteilung: **18.01.2017**
(21) Anmeldenummer: 07006143.7
(22) Anmeldetag: 26.03.2007
(51) Int. Cl.: B41F 13/56, B41F 13/60, B41F 33/08

(54) **Falzapparat einer Druckmaschine und Verfahren zum Betreiben desselben**
Folding apparatus of a printing press and method for operating the same
Appareil de pliage d'une machine d'impression et procédé destiné au fonctionnement de celle-ci

(30) Priorität: 28.03.2006 DE 102006014218
(43) Veröffentlichungstag der Anmeldung: 03.10.2007
(73) Patentinhaber: manroland web systems GmbH, 86153 Augsburg (DE)
(72) Erfinder: Knauer, Peter, 86692 Münster/Lech (DE); Schnell, Helmut, 86154 Augsburg (DE); Strukelj, Marko, 89331 Burgau (DE)

(56) Entgegenhaltungen:
- EP-A1- 0 257 390
- EP-A1- 1 688 381
- EP-A2- 1 069 061
- EP-A2- 1 264 689
- WO-A1-2005/108262
- DE-A1- 4 241 810
- GB-A- 1 602 480
- US-A- 3 175 442
- US-A- 4 881 436
- US-A1- 2003 183 056
- US-A1- 2004 060 464

## Beschreibung

Die Erfindung betrifft einen Falzapparat einer Druckmaschine nach dem Oberbegriff des Patentanspruchs 1. Des Weiteren betrifft die Erfindung ein Verfahren zum Betreiben eines Falzapparats nach dem Oberbegriff des Patentanspruchs 5.

Falzapparate von Druckmaschinen dienen der Ausbildung von Falzen an bedruckten Bedruckstoffen, wobei bei aus dem Stand der Technik bekannten Falzapparaten ein bahnförmiger Bedruckstoff üblicherweise zuerst durch eine mindestens einen Falztrichter aufweisende erste Längsfalzeinheit geführt wird, um so am bahnförmigen sowie vorzugsweise noch nicht durchtrennten Bedruckstoff einen Längsfalz auszubilden. Ausgehend von der ersten Längsfalzeinheit wird der bahnförmige Bedruckstoff in Richtung auf eine Schneideinheit geführt, die zumindest einen Schneidmesserzylinder und einen mit dem Schneidmesserzylinder zusammenwirkenden Nutenzylinder umfasst. Im Bereich der Schneideinheit werden vom bahnförmigen Bedruckstoff Exemplare durch Querschneiden abgetrennt. Der Schneideinheit ist üblicherweise eine Querfalzeinheit nachgeordnet, die zumindest einen Falzmesserzylinder sowie einen Falzklappenzylinder umfasst. An der Scheideinheit abtrennte Exemplare werden mit Hilfe des Falzmesserzylinders in Richtung auf den Falzklappenzylinder bewegt. Die vom bahnförmigen Bedruckstoff abgetrennten Exemplare, welche vom Falzmesserzylinder in Richtung auf den Falzklappenzylinder bewegt werden, werden unter Ausbildung eines ersten Querfalzes vom Falzmesserzylinder an den Falzklappenzylinder übergeben. Weitere, zweite Querfalze sind zwischen dem Falzklappenzylinder und einem Greiferzylinder ausbildbar, der mit dem Falzklappenzylinder zusammenwirkt. Die so mit einem Längsfalz sowie mit mindestens einem Querfalz versehenen Exemplare gelangen ausgehend von der Querfalzeinheit in den Bereich einer zweiten Längsfalzeinheit, die üblicherweise mehrere Falztische umfasst. Im Bereich der Falztische werden an den bereits vorgefalzten Exemplaren zweite Längsfalze ausgebildet, die parallel zu dem in der ersten Längsfalzeinheit ausgebildeten Längsfalz verlaufen.

An Stelle der ersten Längsfalzeinheit kann auch ein sogenannter Magazinaufbau vorhanden sein, wobei im Magazinaufbau keine Längsfalzung sondern eine Längstrennung des Bedruckstoffs erfolgt. Weiterhin sind auch Falzapparate bekannt, die über keine Querfalzeinheit verfügen, bei welchen demnach vom Bedruckstoff abgetrennte Exemplare an einem Sammelzylinder sammelbar und unmittelbar der zweiten Längsfalzeinheit zuführbar sind.

Zwischen der ersten Längsfalzeinheit bzw. dem Magazinaufbau und der Schneideinheit kann eine Querperforationseinheit und/oder eine Längsperforationseinheit angeordnet sein, um den im Bereich der ersten Längsfalzeinheit vorgefalzten oder den im Bereich des Magazinaufbaus in Längsrichtung durchtrennten Bedruckstoff zu perforieren. Die Perforationen unterstützen die Ausbildung von Querfalzen in der Querfalzeinheit und/oder die Ausbildung von Längsfalzen in der zweiten Längsfalzeinheit.

Im Bereich der Schneideinheit, in welcher durch Querschneiden vom bahnförmigen Bedruckstoff Exemplare abgetrennt werden, so wie im Bereich einer gegebenenfalls vorhandenen Querperforationseinheit muss zur Gewährleistung eines sauberen Schnitts bzw. einer sauberen Perforation die Umfangsgeschwindigkeit eines Schneidmesserzylinders bzw. eines Perforationsmesserzylinders sowie eines mit demselben zusammenwirkenden Nutenzylinders der Transportgeschwindigkeit des bahnförmigen Bedruckstoffs entsprechen, wobei die Transportgeschwindigkeit des bahnförmigen Bedruckstoffs vom Umfang des oder jedes Plattenzylinders einer Druckeinheit abhängt, die dem Falzapparat vorgelagert ist. Hierzu werden im Bereich der Schneideinheit der Schneidmesserzylinder sowie der Nutenzylinder umfangsgroß ausgelegt, was bedeutet, dass der Umfang des Schneidmesserzylinders sowie des Nutenzylinders an den Umfang des oder jedes Plattenzylinders angepasst ist.

Hieraus folgt zwangsläufig, dass aus dem Stand der Technik bekannte Falzapparate im Bereich der Schneideinheit sowie gegebenenfalls im Bereich der Querperforationseinheit formatabhängig sind. Sollen demnach an einer Druckmaschine unterschiedliche Formate gedruckt werden, so müssen hierzu dann auch unterschiedliche Falzapparate bereitgehalten werden. Dies erfordert einen hohen Investitionsaufwand.

EP 1 688 381 A1 betrifft einen Falzapparat für eine Rollenrotationsdruckmaschine, mit einem Schneidmesserzylinder, mit einem Falzmesserzylinder und einem Falzklappenzylinder, wobei mit Hilfe des Schneidmesserzylinders von einem bahnförmigen Bedruckstoff Exemplare abtrennbar sind, wobei die abgetrennten Exemplare vom Falzmesserzylinder gehalten und in Richtung auf den Falzklappenzylinder weiterbewegt werden, und wobei in einem Sammelbetrieb des Falzapparats am Falzmesserzylinder mehrere Exemplare derart sammelbar sind, dass mindestens zwei mit Hilfe des Schneidmesserzylinders abgetrennte Exemplare unterschiedlicher Bogenlänge auf dem Falzmesserzylinder in gegenseitiger Überdeckung gebracht und dem Falzklappenzylinder zugeführt werden. Der Schneidmesserzylinder weist mindestens ein ortsfestes Schneidmesser auf, wobei dem Schneidmesserzylinder ein separater Antrieb zugeordnet ist, und wobei der Antrieb im Sammelbetrieb des Falzapparats zur Bereitstellung von zu sammelnden Exemplaren unterschiedlicher Bogenlänge ungleichförmig und im Nicht-Sammelbetrieb des Falzapparats gleichförmig betrieben wird.

Aus EP 1 069 061 A2 ist ein Verfahren zum Schneiden einer Bahn bekannt, welches sich dadurch auszeichnet, dass die Bahn mit einer im Wesentlichen konstanten Geschwindigkeit bewegt wird, die Bahn in Bahnabschnitte gewünschter Länge geschnitten wird, wobei sich ein Schneidzylinder während des Schneidens der Bahn mit einer Schneid-Winkelgeschwindigkeit dreht, die einer der Geschwindigkeit der Bahn im Wesentlichen angepassten Umfangsgeschwindigkeit des Schneidzylinders entspricht, und dass die Winkelgeschwindigkeit des Schneidzylinders nach dem Schneiden in Abhängigkeit von der gewünschten Länge der Bahnabschnitte geändert wird.

Aus EP 0 257 390 A1, WO 2005/108262 A1, EP 1 264 689 A2 und DE 42 41 810 A1 sind Falzapparate mit Schneideinrichtungen bekannt.

Hiervon ausgehend liegt der vorliegenden Erfindung die Aufgabe zugrunde, einen verbesserten formatvariablen Falzapparat einer Druckmaschine und ein Verfahren zum Betreiben desselben zu schaffen. Diese Aufgabe wird durch einen Falzapparat gemäß Anspruch 1 gelöst. Hierdurch kann vermieden werden, dass das Schneidmesser beim Eintritt und/oder Ausstritt den Bedruckstoff auslenkt und den Transport derselben beeinträchtigt.

Dann, wenn der Falzapparat eine Querperforationseinheit umfasst, können die Zylinder der Querperforationseinheit analog zu den Zylindern der Schneideinheit ausgelegt sein.

Das erfindungsgemäße Verfahren zum Betreiben eines Falzapparats ist im unabhängigen Anspruch 5 definiert.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung eines erfindungsgemäßen Falzapparats einer Druckmaschine;
- Fig. 2:: einen Ausschnitt aus dem Falzapparat der Fig. 1 im Bereich einer Schneideinheit;
- Fig. 3:: ein Detail der Schneideinheit im Bereich des Schneidmesserzylinders; und
- Fig. 4:: ein Diagramm zur weiteren Verdeutlichung der Erfindung.

Fig. 1 zeigt eine mögliche Ausführungsform eines erfindungsgemäßen Falzapparats 10 einer Druckmaschine, wobei der in Fig. 1 dargestellte Falzapparat 10 eine einen Falztrichter 11 umfassende erste Längsfalzeinheit 12 aufweist, die dem Ausbilden eines ersten Längsfalzes am bahnförmigen, noch nicht durchtrennten Bedruckstoff dient. Der ersten Längsfalzeinheit 12 ist eine Schneideinheit 13 nachgeordnet, die dem Abtrennen von Exemplaren vom bahnförmigen Bedruckstoff durch Querschneiden dient. Die Schneideinheit 13 umfasst einen Schneidmesserzylinder 14 sowie einen mit dem Schneidmesserzylinder 14 zusammenwirkenden Nutenzylinder 15. Im Bereich der Schneideinheit 13 vom bahnförmigen Bedruckstoff abgetrennte Exemplare werden an einem Sammelzylinder 16 des Falzapparats 10 gesammelt und ausgehend vom Sammelzylinder 16 einer zweiten Längsfalzeinheit 17 zugeführt, im Bereich derer an den abgetrennten Exemplaren zweite Längsfalze ausbildbar sind, die parallel zu den in der ersten Längsfalzeinheit 12 ausgebildeten ersten Längsfalzen verlaufen. Im Ausführungsbeispiel der Fig. 1 ist zwischen der ersten Längsfalzeinheit 11 und der Schneideinheit 13 eine Längsperforationseinheit 18 angeordnet, die der Ausbildung von Längsperforationen am Bedruckstoff dient, wobei die Längsperforationen die Ausbildung der zweiten Längsfalze im Bereich der zweiten Längsfalzeinheit 17 unterstützen. Zum Transport des Bedruckstoffs bzw. der Exemplare durch die Falzeinheit 10 dienen Zugwalzen 19. Mit Hilfe einer Beschleunigungseinheit 20 sind vom Bedruckstoff abgetrennte Exemplare auf die Umfangsgeschwindigkeit des Sammelzylinders 16 beschleunigbar.

Das in Fig. 1 dargestellte Ausführungsbeispiel eines Falzapparats 10 dient demnach lediglich der Ausbildung von Längsfalzen am Bedruckstoff. Die Erfindung soll jedoch nicht auf diese konkrete Ausführungsform eines Falzapparats beschränkt sein, vielmehr kann die Erfindung auch an Falzapparaten Verwendung finden, die zusätzlich über mindestens eine Querfalzeinheit sowie gegebenenfalls eine Querperforationseinheit verfügen.

Die Transportgeschwindigkeit des Bedruckstoffs durch den Falzapparat 10 im Bereich der ersten Längsfalzeinheit 12 sowie der Schneideinheit 13 wird durch den Umfang von Plattenzylindern einer Druckeinheit bestimmt, die dem in Fig. 1 dargestellten Falzapparat 10 vorgelagert ist. Da zur Ausbildung eines sauberen Schnitts im Bereich der Schneideinheit 13 die Umfangsgeschwindigkeiten von Schneidmesserzylinder 14 und Nutenzylinder 15 der Transportgeschwindigkeit des Bedruckstoffs entsprechen müssen, ist bei aus dem Stand der Technik bekannten Falzapparaten der Umfang des Schneidmesserzylinders sowie der Umfang des Nutenzylinders an den Umfang der Plattenzylinder angepasst. Hierdurch ergibt sich bei aus dem Stand der Technik bekannten Falzapparaten eine Formatabhängigkeit des Falzapparats.

Im Sinne der hier vorliegenden Erfindung sind zur Bereitstellung bzw. Gewährleistung einer Formatvariabilität der Schneidmesserzylinder 14 sowie der Nutenzylinder 15 der Schneideinheit 13 derart antreibbar, dass während des eigentlichen Schneidvorgangs die Umfangsgeschwindigkeiten von Schneidmesserzylinder 14 und Nutenzylinder 15 in etwa der Geschwindigkeit des Bedruckstoffs entsprechen, dass jedoch vor und nach dem Schneidvorgang der Schneidmesserzylinder 14 sowie der Nutenzylinder 15 mit einer hiervon abweichenden Umfangsgeschwindigkeit antreibbar sind, wobei hierzu der Schneidmesserzylinder 14 und der Nutenzylinder 15 beschleunigbar und abbremsbar sind. Hierauf wird nachfolgend unter Bezugnahme auf Fig. 3 und 4 in größerem Detail eingegangen.

So zeigt Fig. 3 den Schneidmesserzylinder 14 der Schneideinheit 13 des Falzapparats 10 zusammen mit einem bahnförmigen Bedruckstoff 21. Gemäß Fig. 3 verfügt der Schneidmesserzylinder 14 über ein Schneidmesser 22, welches in Fig. 3 in einer Position gezeigt ist, in der es mit einer Messerspitze in den Bedruckstoff 21 eingedrungen ist und senkrecht zum Bedruckstoff 21 verläuft. Der Schneidmesserzylinder 14 wird in Richtung des Pfeils 23 drehend angetrieben, wobei ein Winkelbereich 24 den Bereich einer vollen Umdrehung des Schneidmesserzylinders 14 visualisiert, in welchem der eigentliche Schneidvorgang erfolgt.

Der Winkelbereich 24 ist durch den Eintritt des Schneidmessers 22 in den Bedruckstoff 21 und den Austritt des Schneidmessers 22 aus dem Bedruckstoff 21 definiert. In diesem Winkelbereich 24, also zwischen dem Eintritt des Schneidmessers 22 in den Bedruckstoff 21 und dem Austritt des Schneidmessers 22 aus dem Bedruckstoff 21, erfolgt das Querschneiden desselben zum Abtrennen von Exemplaren, wobei in diesem Winkelbereich 24 der Schneidmesserzylinder 14 mit einer Umfangsgeschwindigkeit angetrieben wird, die in etwa der Transportgeschwindigkeit des Bedruckstoffs entspricht.

Außerhalb des Winkelbereichs 24 wird der Schneidmesserzylinder 14 beschleunigt und abgebremst, wobei im Ausführungsbeispiel der Fig. 3 und 4 in einem sich in Drehrichtung (Pfeil 23) des Schneidmesserzylinders 14 gesehen an den Winkelbereich 24 anschließenden Winkelbereich 25 der Schneidmesserzylinder 14 abgebremst wird, wohingegen in einem in Drehrichtung (Pfeil 23) gesehen dem Winkelabschnitt 24 vorgelagerten Winkelabschnitt 26 der Schneidmesserzylinder 14 beschleunigt wird. Dies kann am besten Fig. 4 entnommen werden, wobei in Fig. 4 auf der horizontal verlaufenden Achse der Drehwinkel α des Schneidmesserzylinders 14 und auf der vertikal verlaufenden Achse die Umfangsgeschwindigkeit v desselben aufgetragen ist.

Beim erfindungsgemäßen Falzapparat 10 ist der Schneidmesserzylinder 14 ebenso wie der Nutenzylinder 15 auf ein mittleres Format von im Falzapparat 10 zu verarbeitenden Exemplaren ausgelegt. Dann, wenn wie im Ausführungsbeispiel der Fig. 4 gezeigt, ein größeres Format als das mittlere Format zu verarbeiten ist, muss der Schneidmesserzylinder 14 ebenso wie der Nutenzylinder 15 vor dem eigentlichen Schneiden derart beschleunigt werden, dass dessen Umfangsgeschwindigkeit während des Scheidvorgangs der Transportgeschwindigkeit des Bedruckstoffs entspricht. Gemäß Fig. 4 wird die Umfangsgeschwindigkeit des Schneidmesserzylinders 14 sowie des Nutenzylinders 15 während des Scheidens konstant gehalten, nach Ausführung des Schnitts hingegen werden dann dieselben abgebremst, um die Taktung der Schneideinheit 19 an das zu verarbeitende Format beizubehalten.

Soll hingegen in dem Falzapparat 10 ein kleineres Format verarbeitet werden, so kehren sich die obigen Zusammenhänge um, was bedeutet, dass vor dem eigentlichen Schneiden der Schneidmesserzylinder 14 sowie der Nutenzylinder 15 verlangsamt werden, und dass nach dem Schneiden dieselben beschleunigt werden.

Aus den obigen Zusammenhängen folgt demnach, dass jede Umdrehung des Schneidmesserzylinders 14 sowie Nutenzylinders 15 der Schneideinheit 13 des Falzapparats 10 in drei Winkelbereiche 24, 25 und 26 untergliedert werden kann. Im Winkelbereich 24, der durch den Eintritt des Schneidmessers 22 in den Bedruckstoff 21 und durch den Austritt des Schneidmessers 22 aus dem Bedruckstoff 21 definiert ist, wird der Schneidmesserzylinder 14 sowie der Nutenzylinder 15 mit einer Umfangsgeschwindigkeit angetrieben, die in etwa der Transportgeschwindigkeit des Bedruckstoffs entspricht. In den Winkelbereichen 25 und 26, die sich an den Winkelbereich 24 anschließen bzw. demselben vorgelagert sind, erfolgt je nach zu verarbeitendem Format eine Beschleunigung oder ein Abbremsen des Schneidmesserzylinders 14 sowie Nutenzylinders 15, wobei dann, wenn im Winkelbereich 25 ein Abbremsen erfolgt, im Winkelbereich 26 eine Beschleunigung durchgeführt wird, und wobei dann, wenn im Winkelbereich 25 eine Beschleunigung erfolgt, im Winkelbereich 26 ein Abbremsen durchgeführt wird.

Im Ausführungsbeispiel der Fig. 4 erfolgt die Abbremsung sowie Beschleunigung von Schneidmesserzylinders 14 sowie Nutenzylinders 15 jeweils sinusförmig. Im Unterschied hierzu ist es auch möglich, eine lineare Abbremsung sowie Beschleunigung von Schneidmesserzylinders 14 sowie Nutenzylinders 15 vorzusehen.

Wie bereits erwähnt, wird gemäß Fig. 4 die Umfangsgeschwindigkeit des Schneidmesserzylinders 14 sowie die Umfangsgeschwindigkeit des Nutenzylinders 15 während des Schneidvorgangs im Winkelbereich 24 konstant gehalten.

Erfindungsgemäß wird die Umfangsgeschwindigkeit zumindest des Schneidmesserzylinders während des Schneidvorgangs derart variiert, dass beim Eintritt und/oder beim Austritt des Schneidmessers 22 in den und/oder aus dem Bedruckstoff 21 die Umfangsgeschwindigkeit einer Spitze des Schneidmessers 22, die gegenüber dem Umfang des Schneidmesserzylinders 14 vorsteht, der Geschwindigkeit des Bedruckstoffs entspricht. Hierdurch kann vermieden werden, dass beim Eintritt sowie beim Austritt des Schneidmessers in den Bedruckstoff 21 derselbe ausgelenkt und damit in seinem Transport beeinträchtigt wird.

Im gezeigten Ausführungsbeispiel (siehe Fig. 2) ist sowohl dem Schneidmesserzylinder 14 als auch dem Nutenzylinder 15 der Schneideinheit 13 jeweils ein separater Antrieb 27 bzw. 28 zugeordnet, die jeweils über eine Kupplung 29 sowie Bremse 30 mit dem Schneidmesserzylinder 14 bzw. Nutenzylinder 15 der Schneideinheit 13 gekoppelt sind. Jeder der Antriebe 27 und 28 ist dann über eine Steuerungseinrichtung derart betreibbar, dass der Schneidmesserzylinder 14 sowie der Nutenzylinder 15 auf die erfindungsgemäße Art und Weise antreibbar sind. Im Unterschied hierzu ist es auch möglich, den Schneidmesserzylinder sowie den Nutenzylinder über einen gemeinsamen Antrieb anzutreiben. Dies kann derart erfolgen, dass lediglich dem Schneidmesserzylinder ein Antrieb zugeordnet ist, wohingegen der Nutenzylinder über eine Verzahnung vom Schneidmesserzylinder aus angetrieben wird. Aufgrund der großen zu beschleunigenden sowie abzubremsenden Massen ist jedoch die gezeigte Variante, in welcher dem Schneidmesserzylinder 14 sowie dem Nutenzylinder 15 separate Antriebe zugeordnet sind, bevorzugt.

Die obigen Details, die im Zusammenhang mit der Schneideinheit des Falzapparats beschrieben wurden, sind analog auf eine Querperforationseinheit eines Falzapparats übertragbar. In diesem Fall sind dann ein Perforationsmesserzylinder sowie ein mit dem Perforationsmesserzylinder zusammenwirkender Nutenzylinder auf die obige Art und Weise antreibbar.

### Bezugszeichenliste

- 10: Falzapparat
- 11: Falztrichter
- 12: erste Längsfalzeinheit
- 13: Schneideinheit
- 14: Schneidmessezylinder
- 15: Nutenzylinder
- 16: Sammelzylinder
- 17: zweite Längsfalzeinheit
- 18: Längsperforationseinheit
- 19: Zugwalzen
- 20: Beschleunigungseinheit
- 21: Bedruckstoff
- 22: Scheidmesser
- 23: Pfeil
- 24: Winkelbereich
- 25: Winkelbereich
- 26: Winkelbereich
- 27: Antrieb
- 28: Antrieb
- 29: Kupplung
- 30: Bremse

## Patentansprüche

1. Falzapparat (10) einer Druckmaschine, insbesondere einer Rollenrotationsdruckmaschine, mit einer ersten Längsfalzeinheit (11) oder einem Magazinaufbau, mit einer in Transportrichtung eines Bedruckstoffs gesehen stromabwärts der ersten Längsfalzeinheit (11) oder des Magazinaufbaus angeordneten Schneideinheit (13), um vom Bedruckstoff durch Querschneiden Exemplare abzutrennen, und mit einer in Transportrichtung des Bedruckstoffs gesehen stromabwärts der Schneideinheit (13) angeordneten Querfalzeinheit und/oder zweiten Längsfalzeinheit (17), wobei die Schneideinheit (13) zumindest einen Schneidmesserzylinder (14) und einen mit dem Schneidmesserzylinder (14) zusammenwirkenden Nutenzylinder (15) aufweist, wobei der Schneidmesserzylinder (14) und der Nutenzylinder (15) der Schneideinheit (13) zur Gewährleistung einer Formatvariabilität derart antreibbar sind, dass während des Schneidvorgangs die Umfangsgeschwindigkeiten von Schneidmesserzylinder (14) und Nutenzylinder (15) in etwa der Geschwindigkeit des Bedruckstoffs entsprechen, und dass vor und nach dem Schneidvorgang der Schneidmesserzylinder (14) und Nutenzylinder (15) beschleunigbar und abbremsbar sind, **dadurch gekennzeichnet, dass** der Schneidmesserzylinder (14) und der Nutenzylinder (15) derart antreibbar sind, dass während des Schneidvorgangs die Umfangsgeschwindigkeit zumindest des Schneidmesserzylinder (14) derart variierbar ist, dass beim Eintritt und/oder Ausstritt des Schneidmessers (22) in den und/oder aus dem Bedruckstoff die Umfangsgeschwindigkeit einer Spitze des Schneidmessers (22) der Geschwindigkeit des Bedruckstoffs entspricht.

2. Falzapparat nach Anspruch 1, **dadurch gekennzeichnet, dass** dem Schneidmesserzylinder (14) und dem Nutenzylinder (15) der Schneideinheit (13) jeweils ein separater Antrieb (27, 28) zugeordnet ist.

3. Falzapparat nach Anspruch 1, **dadurch gekennzeichnet, dass** dem Schneidmesserzylinder und dem Nutenzylinder der Schneideinheit ein gemeinsamer Antrieb zugeordnet ist.

4. Falzapparat nach einem oder mehreren der Ansprüche 1 bis 3, **dadurch gekennzeichnet, dass** der Schneidmesserzylinder (14) und der Nutenzylinder (15) sinusförmig oder linear beschleunigbar und abbremsbar sind.

5. Verfahren zum Betreiben eines Falzapparats (10) einer Druckmaschine, insbesondere einer Rollenrotationsdruckmaschine, der eine erste Längsfalzeinheit (12) oder einen Magazinaufbau, eine in Transportrichtung eines Bedruckstoffs (21) gesehen stromabwärts der ersten Längsfalzeinheit (12) oder des Magazinaufbaus angeordneten Schneideinheit (13) und eine in Transportrichtung des Bedruckstoffs (21) gesehen stromabwärts der Schneideinheit (13) angeordneten Querfalzeinheit und/oder zweite Längsfalzeinheit (17) aufweist, wobei ein Schneidmesserzylinder (14) und ein Nutenzylinder (15) der Schneideinheit (13) zur Gewährleistung einer Formatvariabilität derart angetrieben werden, dass während des Schneidvorgangs die Umfangsgeschwindigkeiten von Schneidmesserzylinder (14) und Nutenzylinder (15) im etwa der Geschwindigkeit des Bedruckstoffs (21) entsprechen, und dass vor und nach dem Schneidvorgang der Schneidmesserzylinder (14) und Nutenzylinder (15) beschleunigt und abgebremst werden, **dadurch gekennzeichnet, dass** der Schneidmesserzylinder (14) und der Nutenzylinder (15) derart angetrieben werden, dass während des Schneidvorgangs die Umfangsgeschwindigkeit zumindest des Schneidmesserzylinder (14) derart variiert werden, dass beim Eintritt und/oder Ausstritt des Schneidmessers (22) in den und/oder aus dem Bedruckstoff die Umfangsgeschwindigkeit einer Spitze des Schneidmessers (22) der Geschwindigkeit des Bedruckstoffs entspricht.

## Claims

1. A folding apparatus (10) of a printing press, in particular of a rotary printing press, comprising a first longitudinal folding unit (11) or a magazine structure, comprising a cutting unit (13) arranged downstream from the first longitudinal folding unit (11) or from the magazine structure, viewed in transport direction of a printing material, so as to sever copies from the printing material by means of cross cutting, and comprising a cross folding unit and/or second longitudinal folding unit (17) arranged downstream from the cutting unit (13), viewed in transport direction, wherein the cutting unit (13) has at least one cutting blade cylinder (14) and a groove cylinder (15), which cooperates with the cutting blade cylinder (14), wherein, to ensure a format variability, the cutting blade cylinder (14) and the groove cylinder (15) of the cutting unit (13) can be driven in such a manner that the circumferential speeds of cutting blade cylinder (14) and groove cylinder (15) correspond approximately to the speed of the printing material during the cutting process, and in that the cutting blade cylinder (14) and groove cylinder (15) can be accelerated and decelerated prior to and after the cutting process, **characterized in that** the cutting blade cylinder (14) and the groove cylinder (15) can be driven in such a manner that the circumferential speed of at least the cutting blade cylinder (14) can be varied in such a manner during the cutting process that the circumferential speed of a tip of the cutting blade (22) corresponds to the speed of the printing material when the cutting blade cylinder (22) enters and/or exits into and/or out of the printing material.

2. The folding apparatus according to claim 1, **characterized in that** a separate drive (27, 28) is in each case assigned to the cutting blade cylinder (14) and the groove cylinder (15) of the cutting unit (13).

3. The folding apparatus according to claim 1, **characterized in that** a common drive is assigned to the cutting blade cylinder and the groove cylinder.

4. The folding apparatus according to one or a plurality of claims 1 to 3, **characterized in that** the cutting blade cylinder (14) and the groove cylinder (15) can be accelerated and decelerated in a sinusoidal or linear manner.

5. A method for operating a folding apparatus (10) of a printing press, in particular of a rotary printing press, which has a first longitudinal folding unit (12) or a magazine structure, a cutting unit (13) arranged downstream from the first longitudinal folding unit (12) or from the magazine structure, viewed in transport direction of a printing material (21), and a cross folding unit and/or second longitudinal folding unit (17) arranged downstream from the cutting unit (13), viewed in transport direction of the printing material (21), wherein, to ensure a format variability, a cutting blade cylinder (14) and a groove cylinder (15) of the cutting unit (13) are driven in such a manner that the circumferential speeds of cutting blade cylinder (14) and groove cylinder (15) correspond approximately to the speed of the printing material (21) during the cutting process, and in that the cutting blade cylinder (14) and groove cylinder (15) are accelerated and decelerated prior to and after the cutting process, **characterized in that** the cutting blade cylinder (14) and the groove cylinder (15) are driven in such a manner that the circumferential speed of at least the cutting blade cylinder (14) are varied in such a manner during the cutting process that the circumferential speed of a tip of the cutting blade (22) corresponds to the speed of the printing material when the cutting blade (22) enters and/or exits into and/or out of the printing material.

## Revendications

1. Appareil de pliage (10) d'une machine à imprimer, en particulier d'une machine à imprimer rotative à rouleaux, avec une première unité de pliage longitudinal (11) ou un ensemble de cartouche, avec une unité de coupe (13) disposée en aval de la première unité de pliage longitudinal (11) ou de 1"ensemble de cartouche, vue dans une direction de transport d'un matériau à imprimer, destinée à séparer des échantillons de matériau à imprimer par découpage transversal, et avec une unité de pliage transversal et/ou une deuxième unité de pliage longitudinal (17) disposées en aval de l'unité de coupe (13), vues dans la direction de transport du matériau à imprimer, dans lequel l'unité de coupe (13) comporte au moins un cylindre à lames de coupe (14) et un cylindre à rainures (15) coopérant avec le cylindre à lames de coupe (14), dans lequel le cylindre à lames de coupe (14) et le cylindre à rainures (15) de l'unité de coupe (13) peuvent être actionnés de telle façon pour garantir une variabilité de format, que pendant l'opération de coupe, les vitesses circonférentielles du cylindre à lames de coupe (14) et du cylindre à rainures (15) correspondent approximativement à la vitesse du matériau à imprimer, et qu'avant et après l'opération de coupe, le cylindre à lames de coupe (14) et le cylindre à rainures (15) peuvent être accélérés et freinés, **caractérisé en ce que** le cylindre à lames de coupe (14) et le cylindre à rainures (15) peuvent être actionnés de telle façon, que pendant l'opération de coupe, la vitesse circonférentielle au moins du cylindre à lames de coupe (14) peut être modifiée de manière à ce que lors de l'entrée et/ou de la sortie de la lame de coupe (22) dans le matériau à imprimer et/ou hors de celui-ci, la vitesse circonférentielle d'une pointe de la lame de coupe (22) corresponde à la vitesse du matériau à imprimer.

2. Appareil de pliage selon la revendication 1, **caractérisé en ce qu'**un entraînement séparé (27, 28) est attribué respectivement au cylindre à lames de coupe (14) et au cylindre à rainures (15) de l'unité de coupe (13).

3. Appareil de pliage selon la revendication 1, **caractérisé en ce qu'**un entraînement commun est attribué au cylindre à lames de coupe et au cylindre à rainures de l'unité de coupe.

4. Appareil de pliage selon l'une ou plusieurs des revendications 1 à 3, **caractérisé en ce que** le cylindre à lames de coupe (14) et le cylindre à rainures (15) peuvent être accélérés et freinés de façon sinusoïdale ou linéaire.

5. Procédé pour le fonctionnement d'un appareil de pliage (10) d'une machine à imprimer, en particulier d'une machine à imprimer rotative à rouleaux, lequel comporte une première unité de pliage longitudinal (12) ou un ensemble de cartouche, une unité de coupe (13) disposée en aval de la première unité de pliage longitudinal (12) ou de l'ensemble de cartouche, vue dans une direction de transport d'un matériau à imprimer (21), et une unité de pliage transversal et/ou une deuxième unité de pliage longitudinal (17) disposées en aval de l'unité de coupe (13), vues dans la direction de transport du matériau à imprimer (21), dans lequel un cylindre à lames de coupe (14) et un cylindre à rainures (15) de l'unité de coupe (13) sont actionnés de telle façon pour garantir une variabilité de format, que pendant l'opération de coupe, les vitesses circonférentielles du cylindre à lames de coupe (14) et du cylindre à rainures (15) correspondent approximativement à la vitesse du matériau à imprimer (21), et qu'avant et après l'opération de coupe, le cylindre à lames de coupe (14) et le cylindre à rainures (15) sont accélérés et freinés, **caractérisé en ce que** le cylindre à lames de coupe (14) et le cylindre à rainures (15) sont actionnés de telle façon que pendant l'opération de coupe, la vitesse circonférentielle au moins du cylindre à lames de coupe (14) est modifiée de manière à ce que lors de l'entrée et/ou de la sortie de la lame de coupe (22) dans le matériau à imprimer et/ou hors de celui-ci, la vitesse circonférentielle d'une pointe de la lame de coupe (22) corresponde à la vitesse du matériau à imprimer.
